# EUROPÄISCHE PATENTSCHRIFT

(11) **EP 0 842 866 B1**
(45) Veröffentlichungstag und Bekanntmachung des Hinweises auf die Patenterteilung: **11.08.1999**
(21) Anmeldenummer: 97111908.6
(22) Anmeldetag: 11.05.1994
(51) Int. Cl.: B65D 81/113, B65D 25/10

(54) **Transporthalterung für Gemälderahmen o. dgl. in einer Transportkiste**
Transport fixing device for picture frames or similar in a container
Fixation de transport pour cadres d'images ou similaires dans un container

(30) Priorität: 29.05.1993 DE 4318045
(43) Veröffentlichungstag der Anmeldung: 20.05.1998
(62) Teilanmeldung aus: 94107400.7
(73) Patentinhaber: Hasenkamp Internationale Transporte GmbH & Co. KG, 50226 Frechen (DE)
(72) Erfinder: Pütz, Manfred, 53332 Bornheim (DE); Szarata, Mathias, 53332 Bornheim (DE)
(74) Vertreter: Patentanwälte Gesthuysen, von Rohr, Weidener, Häckel

(56) Entgegenhaltungen:
- EP-A- 0 538 741
- DE-U- 8 904 037
- US-A- 1 004 162
- US-A- 4 664 254

## Beschreibung

Die Erfindung betrifft eine Transporthalterung für Gemälderahmen o. dgl. in einer Transportkiste mit den Merkmalen des Oberbegriffs von Anspruch 1.

Die Lehre der Erfindung wird nachfolgend anhand des bevorzugten Anwendungsgebietes für Gemälderahmen erläutert. Dabei ist aber stets im Gedächtnis zu behalten, daß die Lehre der Erfindung auch für andere entsprechende Kunstobjekte, wie Holztafeln, Altartafeln, ja sogar Reliefdarstellungen und Statuetten anwendbar ist.

Zum Transport von Gemälden in Gemälderahmen werden Transporthalterungen verwendet. Das sind aus Holz gefertigte, flache Kisten, in die das Gemälde im Rahmen in weichem Polstermaterial, insbesondere in Schaumkunststoff eingelegt wird. Transportiert werden die Kisten dann stehend.

An allen Seiten ist das Gemälde dicht von Polstermaterial umgeben, um bei Schwingungen und Schlägen beim Transport nicht beschädigt zu werden. Insbesondere am unteren Rand des Rahmens, an dem das volle Gewicht des Gemäldes im Rahmen wirkt, ist die Auspolsterung problematisch, hier sind immer wieder Transportschäden an der Tagesordnung.

Die dichte, allseitige Einpolsterung von Gemälden im Rahmen zum Transport hat einen weiteren Nachteil. Gemälde in dieser Kunstkategorie müssen möglichst konstanten klimatischen Bedingungen ausgesetzt sein. Sie werden deshalb in speziell klimatisierten Transportfahrzeugen transportiert. Die beste Klimatisierung versagt aber, wenn durch die dichte Abpolsterung des Gemäldes das im klimatisierten Transportraum erzeugte Sollklima am Gemälde selbst überhaupt nicht wirksam werden kann. Das Problem ist also, daß ein hinreichender Luftaustausch durch die Polsterung hindurch meist nicht gewährleistet werden kann.

Mit den zuvor aufgeführten Problemen befaßt sich bereits die EP - A - 0 538 741. Dort ist eine Aufhängeschiene vorgeschlagen, die am Rahmen dauerhaft fest angebracht wird und dort verbleibt. Sie dient zunächst als Anbringungsbasis für Aufhängewinkel oder Aufhängelaschen, die an ihr zum Aufhängen des Gemälderahmens befestigt werden können. Sie dient darüber hinaus zur Anbringung einer Tragschiene. die an der Aufhängeschiene befestigbar ist. Die Tragschiene kann den Rahmen in einer Transporthalterung tragen, sie kann aber auch unter besonderen Bedingungen zur Befestigung des Rahmens an der Wand eines Ausstellungsraumes dienen. Wesentlich ist die am Rahmen des Gemäldes dauerhaft geschaffene Basis, die durch die Aufhängeschiene realisiert wird.

Bei der bekannten Transporthalterung bilden vier Tragschienen in den vier Ecken des Rahmens die hier vorgesehenen vier Rahmenbefestigungselemente. Diese wirken dort mit zwei Längs-Verstellführungen an Längsseiten eines Transportrahmens und zwei daran selbst wieder feststellbar geführten Quer-Verstellführungen zusammen. Dadurch ist die bekannte Transporthalterung für den Transport unterschiedlicher Gemäldegrößen geeignet, da die Rahmenbefestigungselemente nach Art eines Kreuzschlittens vielfältig verstellt werden können.

Die zuvor erläuterte Transporthalterung für Gemälderahmen bedarf der als Tragschienen ausgeführten Rahmenbefestigungselemente, die am jeweiligen Gemälderahmen fest angebracht werden müssen. Hier eine größere Flexibilität für eine Transporthalterung zu schaffen, ist Aufgabe der vorliegenden Erfindung.

Die zuvor aufgezeigte Aufgabe wird bei einer Transporthalterung mit den Merkmalen des Oberbegriffs von Anspruch 1 durch die Merkmale des kennzeichnenden Teils von Anspruch 1 gelöst. Damit hat man eine Mischlösung zwischen dichter, allseitiger Einpolsterung einerseits und einzelnen Rahmenbefestigungselementen andererseits.

Besonders bevorzugte Ausgestaltungen und Weiterbildungen der Lehre sind Gegenstand der Ansprüche 2 ff.

Im folgenden wird die Erfindung anhand einer lediglich bevorzugte Ausführungsbeispiele darstellenden Zeichnung näher erläutert. In der Zeichnung zeigt
- Fig. 1: in einer perspektivischen Ansicht eine Holz-Transportkiste mit eingebauter Transporthalterung,
- Fig. 2: in einer Draufsicht ein Ausführungsbeispiel einer erfindungsgemäßen Transporthalterung,
- Fig. 3: die Transporthalterung aus Fig. 2 in einer perspektivischen Ansicht.

Fig. 1 zeigt in einer perspektivischen Darstellung eine Holz-Transportkiste 1 mit an den Schmalseiten angeordneten Tragegriffen 2. In dieser befinden sich zunächst mehrere Rahmenbefestigungselemente 3. Ein Gemälderahmen 4 ist hier nicht eingelegt, man erkennt diesen jedoch in Fig. 2 angedeutet. Zu erwähnen ist auch hier, daß der Begriff "Gemälderahmen" für alle Arten von Kunstgegenständen, die in derartigen Transporteinrichtungen transportiert werden, steht, wie das eingangs schon erläutert worden ist.

Die in Fig. 1 dargestellten vier Rahmenbefestigungselemente 3 gehören zu einer Transporthalterung, die im hier dargestellten Ausführungsbeispiel überdies zwei Längs-Verstellführungen 5 und zwei Quer-Verstellführungen 6 aufweist. Die Quer-Verstellführungen 6 sind hier im dargestellten Ausführungsbeispiel wie im Stand der Technik an den Längs-Verstellführungen 5 verstellbar und feststellbar geführt und die Rahmenbefestigungselemente 3 sind an den Quer-Verstellführungen 6 verstellbar und feststellbar geführt.

Hinsichtlich der Materialwahl besteht für die Rahmenbefestigungselemente 3 eine weitgehende Freiheit, sie können aus Holz, Alu, Eisen, Kunststoff ausgeführt sein. Es zeigt sich anhand der Darstellung in Fig. 1 bis Fig. 3, daß jedenfalls das Rahmenbefestigungselement 3 auf den mit dem Gemälderahmen 4 in Berührung kommenden Innenflächen mit einer Polsterauflage 7 versehen oder aus polsterndem Material ausgeführt ist. Dargestellt ist die Polsterauflage 7 am hier aus Sperrholz bestehenden Rücken des Rahmenbefestigungselementes 3, beispielsweise ist das hier ein relativer steifer Schaumkunststoff. Heutzutage hat man schon Verbundkunststoffe, die ganz unterschiedliche Shorehärten über ihren Querschnitt aufweisen können. So könnte man zu einer integrierten, einteiligen Gestaltung des Rahmenbefestigungselementes 3 mit innen weichen Polsterflächen und außen einem härteren Rückgrat kommen.

Fig. 2 und 3 zeigen ein bevorzugtes Ausführungsbeispiel einer erfindungsgemäßen Transporthalterung. Hier ist vorgesehen, daß die Rückwand 18 der Transportkiste 1 vollflächig mit einer Polsterauflage 7 versehen oder aus polsterndem Material ausgeführt ist. Die Rahmenbefestigungselemente 3 sind lediglich als mit einer Polsterauflage 7 versehene oder aus polsterndem Material ausgeführte Randstege 9 ausgeführt und mit der Rückwand 18 verbunden. Das Ausführungsbeispiel deutet die Gestaltung der Rahmenbefestigungselemente 3 lediglich als Randstege 9 an. Angedeutet ist hier die Anbringungsmöglichkeit für Deckschenkel zum Halten des Gemälderahmens 4. Die Bodenschenkel 8 der Figur 1 werden erfindungsgemäß durch die Polsterauflage 7 der Rückwand 18 der Transportkiste 1 ersetzt. Man hat hier eine einseitig vollflächige Unterstützung des Gemälderahmens 4 und eine allseitige randseitige Fixierung des Gemälderahmens 4 durch die Rahmenbefestigungselemente 3. Die Fixierung nach oben hin kann durch einen Deckel oder auf andere Weise erfolgen.

Die Rahmenbefestigungselemente 3, müssen nicht notwendig von vornherein verstellbar sein. Im dargestellten Ausführungsbeispiel gilt aber, daß die breiten und plattenartig ausgeführten Rahmenbefestigungselemente 3 an Längs- und Quer-Verstellführungen 5, 6 angebracht sind, die ihrerseits an der Rückwand 18 angeordnet sind.

Das hier dargestellte Ausführungsbeispiel zeigt das am unteren Rand der Transportkiste 1 befindliche Rahmenbefestigungselement 3a ortsfest angeordnet. Drei weitere Rahmenbefestigungselemente 3 sind auf unterschiedlichen Längs- und Quer-Verstellführungen 5, 6 verstellbar und feststellbar geführt. Im einzelnen befinden sich, hier in der Polsterauflage 7 der Rückwand eingelassen, oberhalb des feststehenden Rahmenbefestigungselementes 3a zwei parallel zu diesem verlaufende Längs-Verstellführungen 5, an denen zwei seitlich verstellbare Rahmenbefestigungselemente 3 angeordnet sind. Am oberen Rand der Transportkiste 1 hingegen sind seitlich ganz außen zwei Quer-Verstellführungen 6 angeordnet, die das vierte, zum ersten parallel angeordnete Rahmenbefestigungselement 3 tragen. Angedeutet ist der Gemälderahmen 4, der hier sicher eingespannt bzw. eingelegt sein kann.

Hier gilt im übrigen, daß man die Einpolsterung eines Gemälderahmens 4 von einer Ecke der Transportkiste 1 ausgehend in unterschiedlichen Größen realisieren kann, indem man beispielsweise an der linken unteren Ecke des Ausführungsbeispiels aus Fig. 2 zwei im Winkel laufende Rahmenbefestigungselemente 3 an entsprechenden Längs-Verstellführungen 5 bzw. Quer-Verstellführungen 6 demgegenüber verstellbar macht.

Insgesamt bietet die erfindungsgemäße Konstruktion eine Vielzahl von flexiblen Einsatzmöglichkeiten für Gemälderahmen 4, die eine Wiederverwendung von Transportkisten 1 in großem Umfang ermöglichen.

Um zwischen einem nicht weiter dargestellten Deckschenkel und dem das Rahmenbefestigungselement 3 bildenden Randsteg 9 eine Schraubverbindung 11 zu realisieren ist dargestellt, daß eine Profilleiste 12 mit Längsnut 13 am Randsteg 9 angebracht bzw. in den Randsteg integriert ist. Am Deckschenkel kann dann ein Nutenstein mit Spannschraube angebracht sein, mit dem eine Verspannung in der Längsnut 13 erfolgen kann.

## Patentansprüche

1. Transporthalterung für Gemälderahmen (4) o. dgl. in einer Transportkiste (1),
mit mehreren Rahmenbefestigungselementen (3) in der Transportkiste (1), die mit der Rückwand (18) verbunden sind,
ferner mit Längs-Verstellführungen (5) und Quer-Verstellführungen (6) in der Transportkiste (1) für die verstellbare und feststellbare Führung der Rahmenbefestigungselemente (3),
**dadurch gekennzeichnet,**
daß die Rückwand (18) der Transportkiste (1) vollflächig mit einer Polsterauflage (7) versehen oder aus polsterndem Material ausgeführt ist und so eine untere einseitig im wesentlichen vollflächige Unterstützung des Gemälderahmens (4) o. dgl. in der Transportkiste (1) bildet,
und daß die Rahmenbefestigungselemente (3) als lediglich am Rand des Gemälderahmens (4) o. dgl. anliegende Randstege (9) ausgeführt sind.

2. Transporthalterung nach Anspruch 1, dadurch gekennzeichnet, daß die Randstege (9) breit und plattenartig ausgeführt sind.

3. Transporthalterung nach Anspruch 1 oder 2, dadurch gekennzeichnet, daß die Längs- und Quer-Verstellführungen (5, 6) an der Rückwand (18) angeordnet und die Randstege (9) an den Längs- und Quer-Verstellführungen (5, 6) verstellbar und feststellbar geführt sind.

4. Transporthalterung nach einem der Ansprüche 1 bis 3, dadurch gekennzeichnet, daß die Längs- und Quer-Verstellführungen (5, 6) in die Polsterauflage (7) bzw. in die Rückwand (18) der Transportkiste (1) eingelassen sind.

5. Transporthalterung nach einem der Ansprüche 1 bis 4, dadurch gekennzeichnet, daß die die Rahmenbefestigungselemente (3) bildenden Randstege (9) mit einer Anbringungsmöglichkeit für Deckschenkel zum Halten des Gemälderahmens (4) o. dgl. versehen sind.

6. Transporthalterung nach einem der Ansprüche 1 bis 4, dadurch gekennzeichnet, daß zur Fixierung des Gemälderahmens (4) o.dgl. in der Transportkiste (1) nach oben hin ein Deckel dient.

7. Transporthalterung nach einem der Ansprüche 1 bis 6, dadurch gekennzeichnet, daß neben mindestens zwei verstellbaren Rahmenbefestigungselementen (3) ein weiteres Rahmenbefestigungselement (3a), vorzugsweise das am bei stehender Transportkiste unteren Rand der Transportkiste (1) befindliche Rahmenbefestigungselement (3a) ortsfest angeordnet ist.

8. Transporthalterung nach einem der Ansprüche 1 bis 7, dadurch gekennzeichnet, daß die die Rahmenbefestigungselemente (3) bildenden Randstege (9) auf den mit dem Gemälderahmen (4) in Berührung kommenden Innenflächen mit einer Polsterauflage (7) versehen oder aus polsterndem Material ausgeführt sind.

9. Transporthalterung nach einem der Ansprüche 1 bis 8, dadurch gekennzeichnet. daß an den die Rahmenbefestigungelemente (3) bildenden Randstegen Deckschenkel mittels einer Schraubverbindung (11) anbringbar sind.

10. Transporthalterung nach Anspruch 9, dadurch gekennzeichnet, daß eine Profilleiste (12) mit Längsnut (13) am Randsteg angebracht oder in den Randsteg integriert ist, so daß die Schraubverbindung (11) mit einem Deckschenkel, der einen Nutenstein mit Spannschraube zum Verspannen in der Längsnut (13) aufweist, realisierbar ist.

## Claims

1. A transport holding device for picture frames (4) or the like in a transport case (1),
comprising a plurality of frame fixing elements (3) which are attached to the back wall (18) in the transport case (1),
further comprising longitudinal adjusting guides (5) and transverse adjusting guides (6) in the transport case (1) for the adjustable and lockable guidance of the frame fixing elements (3),
**characterised in that**
the back wall (18) of the transport case (1) is provided with a cushioning support (7) over its entire area or is constructed from cushioning material and thus forms a bottom support on one side for substantially the entire surface of the picture frame (4) or the like in the transport case (1),
and that the frame fixing elements (3) are constructed simply as edge strips (9) which are attached to the back wall (18) and which are seated against the edge of the picture frame (4) or the like.

2. A transport holding device according to claim 1, characterised in that the edge strips (9) are of wide, panel-like construction.

3. A transport holding device according to claims 1 or 2, characterised in that the longitudinal and transverse adjusting guides (5, 6) are disposed on the back wall (18) and the edge strips (9) are adjustably and lockably guided on the longitudinal and transverse adjusting guides (5, 6)

4. A transport holding device according to any one of claims 1 to 3, characterised in that the longitudinal and transverse adjusting guides (5 6) are let into the cushioning support (7) or into the back wall (18) of the transport case (1).

5. A transport holding device according to any one of claims 1 to 4, characterised in that the edge strips (9) which form the frame fixing elements (3) are provided with means for mounting cover flanges for holding the picture frame (4) or the like.

6. A transport holding device according to any one of claims 1 to 4, characterised in that a cover is employed for fixing the picture frame (4) or the like at the top in the transport case (1).

7. A transport holding device according to any one of claims 1 to 6, characterised in that in addition to at least two adjustable frame fixing elements (3) a further frame fixing element (3a), preferably the frame fixing element (3a) situated at the bottom edge of the transport case (1) when the latter is upright, is disposed fixed in position.

8. A transport holding device according to any one of claims 1 to 7, characterised in that the edge strips (9) which form the frame fixing elements (3) are provided with a cushioning support (7) on their inner faces which come into contact with the picture frame (4) or are made of cushioning material.

9. A transport holding device according to any one of claims 1 to 8, characterised in that cover flanges can be mounted by means of a screwed connection (11) on the edge strips (9) which form the frame fixing elements (3).

10. A transport holding device according to claim 9, characterised in that a sectional strip (12) having a longitudinal slot (13) is mounted on the edge strip or is integrated in the edge strip so that the screwed connection can be made with a cover flange which comprises a sliding block with a clamping screw for clamping it in the longitudinal slot (13).

## Revendications

1. Fixation de transport pour cadre de peinture (4) ou similaire dans une caisse de transport (1), avec plusieurs éléments de fixation de cadre (3) dans la caisse de transport (1), qui sont assemblés à la paroi postérieure (18) avec en outre des guides de réglage longitudinaux (5) et des guides de réglage transversaux (6) dans la caisse de transport (1) pour le guidage avec possibilité de réglage et de fixation des éléments de fixation de cadre (3),
caractérisée en ce que la paroi postérieure (18) de la caisse de transport (1) est pourvue sur toute sa surface d'un revêtement de rembourrage (7) ou est réalisée en matériau de rembourrage et assure ainsi un support inférieur unilatéral essentiellement sur toute la surface du cadre de peinture (4) ou similaire dans la caisse de transport (1), et en ce que les éléments de fixation de cadre (3) sont réalisés sous forme de barrettes périphériques (9) contiguës simplement au bord du cadre de peinture (4) ou similaire.

2. Fixation de transport selon la revendication 1, caractérisée en ce que les barrettes périphériques (9) sont réalisées sous forme de planches larges.

3. Fixation de transport selon la revendication 1 ou 2, caractérisée en ce que les guides de réglage longitudinaux et transversaux (5, 6) sont disposés sur la paroi postérieure (18) et en ce que les barrettes périphériques (9) sont guidées sur les guides de réglage longitudinaux et transversaux (5, 6) avec possibilité de réglage et de fixation.

4. Fixation de transport selon l'une des revendications 1 à 3, caractérisée en ce que les guides de réglage longitudinaux et transversaux (5, 6) sont insérés dans le revêtement de rembourrage (7) ou dans la paroi postérieure (18) de la caisse de transport (1).

5. Fixation de transport selon l'une des revendications 1 a 4, caractérisée en ce que les barrettes périphériques (9) formant les éléments de fixation de cadre (3) sont pourvues d'une possibilité de placement de traverses de recouvrement pour maintenir le cadre de peinture (4) ou similaire.

6. Fixation de transport selon l'une des revendications 1 à 4, caractérisée en ce qu'un couvercle sert à la fixation vers le haut du cadre de peinture (4) ou similaire à la caisse de transport (1).

7. Fixation de transport selon l'une des revendications 1 à 6, caractérisée en ce que, outre au moins deux éléments de fixation de cadre réglables (3), un autre élément de fixation de cadre (3a) et, de préférence, l'élément de fixation de cadre (3a) se trouvant au bord inférieur de la caisse de transport (1) quand cette caisse est en position verticale, est monté de manière fixe.

8. Fixation de transport selon l'une des revendications 1 à 7, caractérisée en ce que les barrettes périphériques (9) formant les éléments de fixation de cadre (3) sont revêtues d'une couche de rembourrage (7) sur les surfaces intérieures venant en contact avec le cadre de peinture (4) ou bien sont réalisées en matériau de rembourrage.

9. Fixation de transport selon l'une des revendications 1 à 8, caractérisée en ce que des traverses de recouvrement peuvent être montées au moyen d'un assemblage à vis (11) sur les barrettes périphériques formant les éléments de fixation de cadre (3).

10. Fixation de transport selon la revendication 9, caractérisée en ce qu'une plinthe profilée (12) avec rainure longitudinale (13) est disposée dans la barrette périphérique (9) ou est intégrée à la barrette périphérique avec une traverse de recouvrement présentant un coulisseau avec vis de serrage pour assurer le serrage dans la rainure longitudinale (13), si bien qu'un assemblage vissé (11) est réalisable.
